# EUROPÄISCHE PATENTSCHRIFT

(11) **EP 0 181 415 B1**
(45) Veröffentlichungstag und Bekanntmachung des Hinweises auf die Patenterteilung: **09.03.1988**
(21) Anmeldenummer: 84113772.2
(22) Anmeldetag: 14.11.1984
(51) Int. Cl.: F15B 15/28

(54) **Positioniereinrichtung für kolbenstangenlose Zylinder**
Positioning device for a rodless actuator
Dispositif de positionnement pour vérin sans tige

(43) Veröffentlichungstag der Anmeldung: 21.05.1986
(62) Teilanmeldung aus: 86103865.1
(73) Patentinhaber: KNORR-BREMSE AG, 80710 München (DE)
(72) Erfinder: Mai, Dieter, D-8085 Walleshausen (DE); Wydra, Karl, D-8053 Oberhaindlfing (DE)

(56) Entgegenhaltungen:
- DE-A- 1 897 277
- DE-A- 2 348 066
- DE-A- 2 855 681
- DE-A- 3 403 830
- FR-A- 2 233 512
- FR-A- 2 503 609
- US-A- 3 956 973
- ÖLHYDRAULIK UND PNEUMATIK, Band 24, Report '80, November 1980, Seite 104, Mainz, DE; "Pneumatikzylinder ohne Kolbenstange"
- ÖLHYDRAULIK UND PNEUMATIK, Band 23, Nr. 2, Februar 1979, Seiten 112-113, Mainz, DE; "Pneumatikzylinder ohne Kolbenstange"

## Beschreibung

Die Erfindung betrifft eine Positioniereinrichtung mit den in den Oberbegriffen der unabhängigen Patentansprüche 1, 5 oder 7 angegebenen Merkmalen.

Kolbenstangenlose Zylinder sind in unterschiedlichen Ausführungsformen bekannt. Bei einer Bauform beispielsweise nach dem DE-U 1 897 277 umfassen die den Kolben mit dem Kraftabgabeschlitten verbindenden Koppelglieder ein mit dem Kolben verbundenes Band, welches über an beiden Kolbenenden angeordnete Umlenkrollen zum Kraftabgabeschlitten geführt ist und an diesem ebenfalls befestigt ist. Nach der DE-A-3 403 830 kann der Kraftabgabeschlitten am Zylinderkörper längsverschieblich geführt und mit einer Bremse versehen sein, mittels welcher er in jeder beliebigen Hubstellung feststellbar ist. Die Koppelglieder können jedoch auch andersartig ausgebildet sein, beispielsweise kann der Kolben gemäss der DE-C-2 162 572 mit einem durch einen Längsschlitz des den Kolben führenden Zylinders radial nach aussen ragenden Mitnehmer verbunden sein, an welchem der Kraftabgabeschlitten gehalten ist. Der Längsschlitz des Zylinders wird hierbei im Bereich ausserhalb des Kolbens durch ein Band druckdicht abgedeckt. Es ist auch bereits bekannt, den Kolben berührungsfrei durch ein die Zylinderwandung durchsetzendes Magnetfeld mit dem Kraftabgabeschlitten zu koppeln.

Die kolbenstangenlosen Zylinder sind besonders vorteilhaft für Anwendungen in roboterartigen Geräten, beispielsweise Handlings-Geräten geeignet, da sie bei geringer Einbaulänge grosse Hubwege auszuführen gestatten. Aus der bereits erwähnten DE-A-3 403 830 ist es für kolbenstangenlose Zylinder bekannt, berührungsfrei vom Kolben schaltbare Hubschalter, beispielsweise Reedschalter, vorzusehen. Bei für die erwähnten Geräte geeigneten Zylindern ist es jedoch erforderlich, nicht nur wenige einzelne, beispielsweise durch die erwähnten Hubschalter bestimmte Kolbenstellungen wiederholbar anfahren zu können, sondern es ist oftmals nötig, beliebige, vorherbestimmbare Hubstellungen sehr genau einstellen zu können. Hier bereiteten bisher pneumatisch beaufschlagbare Zylinder infolge der Kompressibilität der Druckluft Schwierigkeiten.

Für mit Kolbenstangen versehene Zylinder sind bereits Positioniereinrichtungen bekannt, welche das Einstellen genauer, vorherbestimmbarer Kolbenhubstellungen ermöglichen. Hierzu ist es bekannt (FR-A-2 503 609), die Kolbenstange mit wendel- oder ringförmigen, beispielsweise magnetischen Markierungen zu versehen, welche berührungsfrei durch bis zu vier ringförmig oder auch axial versetzt angeordnete Sensoren, beispielsweise Hallgeneratoren, abgetastet werden. Die Sensorsignale werden in einer Auswerteschaltung addiert Zählern zur Anzeige der Kolbenstellung zugeführt. Die Druckschrift zeigt auch, dass die Signale dreier auf halber Markierungsteilung verteilt angeordneter Sensoren drei im Winkel von je 120° angeordneten Spulen zuführbar sind, deren Drehfeld eine die Position der Kolbenstange anzeigende Magnetnadel steuern. Weiterhin zeigt die Druckschrift ein an der Kolbenstange anzuordnendes Magnetband mit zwei getrennt abtastbaren Markierungsreihen, deren eine eine wesentlich grössere Teilung als die andere Markierungsreihe aufweist.

Bei andersartigen Ausführungen von Kolbenstangenzylindern ist es bekannt, den Kolbenstangenkopf gegebenenfalls über Zwischenhebel mit dem Schleifer eines Rheostaten bzw. Potentiometers zu verbinden und so kolbenstellungsabhängige Widerstände und damit Spannungen bzw. Stromflüsse einzustellen, welche dazu dienen können, die jeweilige Position des Kolbens anzuzeigen.

Es ist Aufgabe der Erfindung, eine Positioniereinrichtung für kolbenstangenlose Zylinder zu schaffen, welche zumindest im Bereich des Zylinders keinen grossen Einbauraum benötigt, welche in ihrem Aufbau einfach und billig ist und welche je nach Ausführung eine den jeweiligen Erfordernissen angepasste, gegebenenfalls sehr genaue Positionierung der Kolbenstellung ermöglicht.

Diese Aufgabe wird nach der Erfindung für kolbenstangenlose Zylinder, die dem eingangs erwähnten Oberbegriff des Patentanspruches 1 entsprechen, durch die im kennzeichnenden Teil des Patentanspruches 1 geforderten Merkmale, oder für kolbenstangenlose Zylinder, die den ebenfalls eingangs erwähnten Oberbegriffen der Patentansprüche 5 oder 7 entsprechen, durch die im kennzeichnenden Teil des Patentanspruches 5 oder 7 geforderten Merkmale gelöst.

Nach der weiteren Erfindung vorteilhafte Ausgestaltungsmöglichkeiten der Positioniereinrichtung sind den Merkmalen der Unteransprüche entnehmbar.

Zum Abtasten der Drehbewegungen, insbesondere der Rotationsgeschwindigkeit, der Rotationsrichtung und/oder des Rotationswinkels von Drehkörpern sind bereits eine Vielzahl von berührungsfrei arbeitenden Messeinrichtungen bevorzugt magnetischer, aber auch optischer oder sonstiger Art bekannt (DE-A 1 138 240). Diese Vorrichtungen arbeiten zumeist mit einer auf einem oder mehreren Teilkreisen angeordneten Reihe von Magnetmarkierungen, welche durch einen oder mehrere Sensoren abgetastet werden, wobei die Sensorsignale geeigneten Auswerteeinrichtungen zugeführt werden, welche gegebenenfalls der Steigerung der Messgenauigkeit dienende Interpolationseinrichtungen umfassen. Durch die Interpolation der Messsignale mehrerer Sensoren sind ähnlich wie bei Schublehren-oder Mikrometer-Skaleneinteilungen wesentliche Steigerungen der Messwertgenauigkeit in Relation zu den Markierungsabständen in den MarkierungsReihen möglich.

In der Zeichnung Fig. 1 bis 3 sind unterschiedliche Ausführungsformen für nach der Erfindung ausgebildete Positioniereinrichtungen beipielsweise dargestellt.

Gemäss Fig. 1 und 2 ist ein kolbenstangenloser Zylinder mit einem Zylinderkörper 1 versehen, in dessen Kolbenführung 2 ein Kolben 3 abgedichtet axial verschieblich geführt ist. Nahe seiner beiden Enden ist der Zylinderkörper 2 mit Leitungsanschlüssen 4 versehen, durch welche der Kolben 3 von beiden Seiten her mit Druckmittel, bevorzugt Druckluft beaufschlagbar ist. An die Leitungsanschlüsse 4 sind nicht dargestellte Schaltventile anschliessbar, über welche die Druckmittelbeaufschlagung des Kolbens 3 steuerbar ist. Vom Kolben 3 geht beidseitig ein bevorzugt als dünnes Stahlband ausgebildetes Band 5 aus, welches die beidseitigen Zylinderdeckel 6 des Zylinderkörpers 1 durch eine nur angedeutete Dichtung 7 abgedichtet verschieblich durchragt. An den Zylinderdeckeln 6 sind über Lagerböcke 8 Umlenkrollen 9 gelagert, über welche das Band 5 geführt und um etwa 180° umgelenkt wird, derart, dass es sich in einem Bereich 10 seitlich neben dem Zylinderkörper 1 von der einen zur anderen Umlenkrolle 9 erstreckt. Im Bereich 10 ist am Band 5 ein Kraftabgabeschlitten 11 gehaltert, welcher parallel zur Längsrichtung des Zylinderkörpers 1 in Pfeilrichtung 12 verschieblich ist. Das Band 5 kann als geschlossene Schleife ausgebildet sein, an welcher der Kolben 3 und der Kraftabgabeschlitten 11 gehaltert sind, es kann aus einem Bandstück bestehen, dessen Enden am Kolben 3 oder dem Kraftabgabeschlitten 11 miteinander verbunden sind, oder es können zwei Bandstücke vorgesehen sein, welche sich jeweils vom Kolben 3 zum Kraftabgabeschlitten 11 erstrecken. Der Kraftabgabeschlitten 11 kann in beliebiger Weise längsverschieblich geführt sein, beispielsweise kann er in der aus der DE-A-2 945 133 oder DE-A-3 124 915 ersichtlichen Weise am Zylinderkörper 1 geführt und gegenüber diesem abbremsbar sein.

Gemäss Fig. 1 ist auf dem Zylinderkörper 1 eine vorzugsweise aus Kunststoff gefertigte Leiste 13 befestigt, welche sich unterhalb des Bewegungsbereiches des Kraftabgabeschlittens 11 erstreckt und welche auf ihrer dem Zylinderkörper 1 abgewandten Seite ein in der Seitenansicht nur als Linie erkennbares Magnetband 14 trägt, wobei das Magnetband in Art der üblichen Magnettonbänder ausgebildet sein kann. Das Magnetband 14 ist in Längsrichtung des Zylinderkörpers 1 mit einer Reihe digitaler, magnetischer Markierungen, beispielsweise magnetisch aufgeprägter Querstriche versehen. Der Kraftabgabeschlitten 11 trägt einen Sensor 15, dessen Aufnahmekopf dem Zylinderkörper gegenübersteht, derart, dass er die Magnetmarkierungen des Magnetbandes 14 aufzunehmen vermag. Beim Verschieben des Kraftabgabeschlittens 11 gibt der Sensor 15 somit entsprechend den sich zu ihm relativ verschiebenden Markierungen des Magnetbandes 14 Sensorsignale ab, welche über nicht dargestellte Leitungen vom Kraftabgabeschlitten 11 abgenommen und in einer nicht dargestellten Verarbeitungsvorrichtung verarbeitet werden, derart, dass ein die jeweilige Position des Kraftabgabeschlittens 11 anzeigendes, analoges oder digitales Ausgangssignal und/oder Steuersignale für die Schaltventile gebildet werden, derart, dass durch entsprechende Beaufschlagungssteuerung des Kolbens 3 der Kraftabgabeschlitten 11 in eine vorgegebene, bestimmte Position eingesteuert und in dieser gegebenenfalls festgebremst wird. Das aus Magnetband 14 und Sensor 15 sowie der nicht dargestellten Verarbeitungsvorrichtung gebildete Messorgan arbeitet dabei vorzugsweise in Art einer Impulszähl- und Speichereinrichtung, wodurch durch Abzählen der jeweils am Kraftabgabeschlitten 11 vorbeibewegten Einzelmarkierungen die Position des Kraftabgabeschlittens 11 bestimmbar ist.

In Abänderung zur vorstehend beschriebenen Ausführung kann nach Fig. 1 beispielsweise die linke Umlenkrolle 9 auf einer Ringfläche 16 Magnetmarkierungen tragen, welche von einem am linken Lagerbock 8 angeordneten Sensor 17 abtastbar sind; diese Anordnung kann in ihrem wesentlichen Aufbau den eingangs bereits erwähnten Vorrichtungen zum Abtasten von Drehbewegungen entsprechen, so dass sich weitere Erläuterungen hierzu erübrigen. Die Auswertung der Sensorsignale zur Positionsbestimmung bzw. Positionssteuerung des Kraftabgabeschlittens 11 kann hierbei wie vorstehend beschrieben erfolgen.

Es ist auch möglich, die Magnet-Markierungen in einer oder mehreren Markierungsreihen dem aus Stahl bestehenden oder mit einem Magnetband versehenen Band 5 aufzuprägen. Der die Markierungen abtastende Sensor 18 kann dann gemäss Fig. 2 an geeigneter Stelle, bevorzugt nahe einer Umlenkrolle 9 am Zylinderkörper 1 angeordnet sein. Es ist auch möglich, einen Sensor 19 vorzusehen, welcher an einem Lagerbock 8 befestigt ist und das Band 5 im Bereich seiner Auflage auf der zugehörigen Umlenkrolle 9 hinsichtlich der Markierungssignale abtastet. Hierbei sind ebenso wie mit dem Sensor 17 feststehende Sensoren 18 bzw. 19 verwendbar, wodurch die Abführung der Sensorsignale erleichtert wird.

Falls der Zylinder gemäss der einen Querschnitt durch den Zylinder darstellenden Figur 3 einen Zylinderkörper 1 aufweist, der seitlich neben der Kolbenführung 2 mit einer zu dieser parallelen, langgestreckten Ausnehmung 20 zur Aufnahme von Führungs- und/oder Bremselementen 21 des Kraftabgabeschlittens 11 versehen ist, wobei die Führungs- und/oder Bremselemente 21 durch einen einen Öffnungsschlitz 22 von der Ausnehmung 20 nach aussen durchragende Verbindungselemente 23 mit dem Kraftabgabeschlitten 11 verbunden sind und der Öffnungsschlitz 22 beiderseits des Kraftabgabeschlittens 11 in aus Fig. 3 nicht ersichtlicher Weise abdeckbar ist, ist es zweckmässig, das aus einem zylinderkörperfesten Messband und einem kraftabgabeschlittenfesten Sensor gebildete Messorgan im Bereich der Ausnehmung 20 anzuordnen. Aus Fig. 3 ist erkennbar, dass der Zylinderkörper 1 an der Bodenseite der Ausnehmung 20 ein in eine Längsnut eingelassenes, beispielsweise entsprechend der Leiste 13 und dem Magnetband 14 gemäss Fig. 1 ausgebildetes Messband 24 aufweist, welches sich über die gesamte Führungslänge für den Kraftabgabeschlitten 11 erstreckt. Die Führungs- und/oder Bremselemente 21 bzw. die Verbindungselemente 23 des Kraftabgabeschlittens 11 sind gegenüberliegend zum Messband 24 mit einem Sensor 25 versehen, welcher die Markierungen des Messbandes 24 abzutasten vermag. Der Aufbau und die Funktion von Messband 24 und Sensor 25 entsprechen also weitgehend denjenigen des Magnetbandes 14 und Sensors 15 nach Fig. 1, sie sind jedoch in einer sehr gut geschützten Lage angeordnet, so dass der Zylinder auch in stark verschmutzter Umgebung bzw. Atmosphäre ohne Störung der Positioniereinrichtung betreibbar ist.

Anstelle der vorstehend mehrfach erwähnten, magnetischen Markierungen kann die Leiste 13, die Ringfläche 16, das Band 5 bzw. Messband 24 auch mit andersartigen Markierungen, beispielsweise optischer oder struktureller Art versehen sein, wobei der Sensor selbstverständlich diesen Markierungsarten angepasst sein muss. Beispielsweise ist es möglich, in Reihen angeordnete Lochmarkierungen oder Markierungsstriche vorzusehen, welche durch einen optisch wirkenden Sensor beispielsweise in Art einer Lichtschranke oder einer reflektiertes Licht aufnehmenden Fotodiode abtastbar sind. Die Ringfläche 16 muss nicht unmittelbar an einer Umlenkrolle 9 angeordnet sein, sie kann sich auch an einem gesonderten, mit der Umlenkrolle 9 drehfest zu verbindenden Messrad befinden.

Weiterhin ist möglich, die Markierungen auch mechanisch, beispielsweise als zahnartig vorstehende Vorsprünge auszubilden, welche optisch oder magnetisch von den Sensoren abgetastet werden. Diese Anordnung ist besonders zweckmässig bei einer ringförmigen Anordnung der Markierungen beispielsweise auf der Ringfläche 16 oder einem mit der Umlenkrolle 9 verbundenen Messrad. Es ist auch möglich, eine der Umlenkrollen 9 mit der Einstellwelle eines Potentiometers zu verbinden, so dass letzteres der Kolbenposition entsprechende Widerstandsänderungen als Messwerte abgibt. Auch die Leiste 13 bzw. das Messband 14 können in Abänderung zu den vorstehend beschriebenen Ausführungsbeispielen als elektrischer Widerstand ausgebildet sein, welcher durch einen mit dem Kraftabgabeschlitten 11 verbunden Schleifer in Art eines Rheostaten abgetastet wird; auch in diesem Fall liefert das Messorgan positionsabhängige Widerstandswerte. Die letzterwähnten Ausführungsformen sind insbesondere für sich mit der Position analog ändernde Messsignale abgebende Messorgane geeignet.

Beim Einsatz der vorstehend beschriebenen Zylinder in Roboter- oder Handlings-Geräten ist es zweckmässig, den Kraftabgabeschlitten mit Halterungsvorrichtungen für weitere, entsprechende Zylinder vorzugsweise mit eigenen Positioniereinrichtungen, oder auch allgemein ausgedrückt für Module für weitere Bewegungen wie Querverschiebungen, Drehungen oder Greifbewegungen auszurüsten. Auf diese Weise können in einfacher, platz- und kostensparender Weise flächen-oder raumabdeckende und/oder beliebige Greif- oder Werkzeugbewegungen ermöglichende Roboter-, Handlings- oder Montagegeräte aufgebaut werden.

Es ist noch zu erwähnen, dass die Messorgan-Ausführung nach Fig. 1 mit Sensor 15 bzw. Fig. 3 für jede Bauart eines kolbenstangenlosen Zylinders verwendbar ist, während die übrigen Ausführungsbeispiele in ihrer Anwendung auf sog. Bandzylinder, bei welchen die Koppelglieder ein Band 5 aufweisen, beschränkt sind. Auch bei kolbenstangenlosen Zylindern, bei welchen die Kraftabgabe durch eine von einem Band oder über eine Gewindestange vom Kolben antreibbare Welle erfolgt, können entsprechend ausgebildete Messorgane mit den Sensoren 17 oder 19 entsprechenden Sensoren verwendet werden.

## Patentansprüche

1. Positioniereinrichtung für kolbenstangenlose Zylinder, die einen in einem Zylinderkörper (1) axial beweglich geführten, ein- oder beidseitig druckmittelbeaufschlagbaren Kolben (3) und einen über Koppelglieder (5, 9) mit dem Kolben (3) gekoppelten, gegebenenfalls am Zylinderkörper (1) längsverschieblieh geführten Kraftabgabeschlitten (11) aufweisen, dadurch gekennzeichnet, dass zwischen dem Zylinderkörper (1) und dem Kraftabgabeschlitten (11) ein bei Relativbewegungen zwischen beiden Messsignale abgebendes Messorgan eingeordnet ist, welches ein am Zylinderkörper (1) fest angeordnetes, sich über die ganze Hubstrecke des Kraftabgabeschlittens erstreckendes, analoge oder digitale Längsmarkierungen tragendes Messband (13, 14; 24) aufweist, das von einem am Kraftabgabeschlitten (11) fest angeordneten, dem Messband (13, 14; 24) unmittelbar gegenüberstehenden Sensor (15; 25) abtastbar ist, der entsprechend den sich zu ihm relativ verschiebenden Längsmarkierungen Sensorsignale abgibt (Fig. 1, 3).

2. Positioniereinrichtung nach Anspruch 1, dadurch gekennzeichnet, dass das Messband (24) sich nahe von Führungs- oder Bremsflächen (21) für den Kraftabgabeschlitten (11) am Zylinderkörper (1) befindet (Fig. 3).

3. Positioniereinrichtung nach Anspruch 2, dadurch gekennzeichnet, dass das Messband (24) sich in einer parallel zur Kolbenführung (2) erstreckenden, die Führungs- bzw. Bremsflächen (21) aufnehmenden, nach aussen durch ein vom Kraftabgabeschlitten (11) abhebbares Abdeckband abdeckbaren Führungsausnehmung (20) des ein- oder mehrteilig ausgebildeten Zylinderkörpres (1) befindet (Fig. 3).

4. Positioniereinrichtung nach Anspruch 1, 2 oder 3, dadurch gekennzeichnet, dass das Messband (24) sich auf einer Kunststoff leiste (13) befindet, die in eine Längsnut des Zylinderkörpers (1) eingelassen ist.

5. Positioniereinrichtung für kolbenstangenlose Zylinder, die einen in einem Zylinderkörper (1) axial beweglich geführten, ein- oder beidseitig druckmittelbeaufschlagbaren Kolben (3) und einen über Koppelglieder (5, 9) mit dem Kolben (3) gekoppelten, gegebenenfalls am Zylinderkörper (1) längsverschieblich geführten Kraftabgabeschlitten (11) aufweisen, wobei die Koppelglieder ein den Kolben (3) mit dem Kraftabgabeschlitten (11) verbindendes, über Umlenkrollen (9) laufendes Band (5) umfassen, dadurch gekennzeichnet, dass zwischen dem Band (5) und dem Zylinderkörper (1) ein bei Relativbewegungen zwischen beiden Messsignale abgebendes Messorgan eingeordnet ist, welches am Band (5) angeordnete, digitale Längsmarkierungen und einen gehäusefesten, den Längsmarkierungen unmittelbar gegenüberstehenden und diese abtastenden Sensor (18, 19) umfasst, wobei der Sensor entsprechend den sich zu ihm relativ verschiebenden Längsmarkierungen Sensorsignale abgibt (Fig. 2).

6. Positioniereinrichtung nach Anspruch 5, dadurch gekennzeichnet, dass die Längsmarkierung als eine Lochmarkierung des Bandes (5) ausgebildet ist.

7. Positioniereinrichtung für kolbenstangenlose Zylinder, die einen in einem Zylinderkörpern (1) axial beweglich geführten, ein- oder beidseitig druckmittelbeaufschlagbaren Kolben (3) und einen über Koppelglieder (5, 9) mit dem Kolben (3) gekoppelten, gegebenenfalls am Zylinderkörper (1) längsverschieblich geführten Kraftabgabeschlitten (11) aufweisen, wobei die Koppelglieder ein den Kolben (3) mit dem Kraftabgabeschlitten (11) verbindendes, über Umlenkrollen (9) laufendes Band (5) umfassen, dadurch gekennzeichnet, dass zwischen wenigstens einer Umlenkrolle (9) und dem Zylinderkörper (1) ein bei Drehbewegungen der Umlenkrolle (9) Messsignale abgebendes Messorgan eingeordnet ist, welches eine an der Umlenkrolle (9) oder einem mit dieser drehfest verbundenen Messrad angeordnete Ringfläche (16) und einen fest am Zylinderkörper (1) der Ringfläche (16) unmittelbar gegenüberstehend angeordneten Sensor umfasst, wobei die Ringfläche (16) mit umlaufend angeordneten, digitalen oder analogen Markierungen versehen ist, die vom Sensor (18, 19) abtastbar sind, der entsprechend den sich zu ihm relativ verschiebenden Markierungen Sensorsignale abgibt (Fig. 1).

8. Positioniereinrichtung nach Anspruch 7, dadurch gekennzeichnet, dass die Markierungen der Umlenkrolle (9) bzw. des Messrades mechanisch als zahnartige Vorsprünge ausgebildet sind.

9. Positioniereinrichtung nach einem der Ansprüche 1 bis 4 oder 7, dadurch gekennzeichnet, dass das die analogen Längsmarkierungen tragende Messband bzw. die die analogen Markierungen tragende Ringfläche als elektrischer Widerstand ausgebildet ist, der von dem auf Widerstandsänderungen ansprechenden Messorgan in Art eines Rheostaten bzw. Potentiometers abtastbar ist.

10. Positioniereinrichtung nach einem der Ansprüche 1 bis 5 oder 7, dadurch gekennzeichnet, dass die digitalen Längsmarkierungen bzw. umlaufend angeordneten Markierungen als magnetische oder optische Markierungen ausgebildet sind, denen ein entsprechend magnetisch oder optisch wirkendes Messorgan zugeordnet ist.

11. Positioniereinrichtung nach Anspruch 10, dadurch gekennzeichnet, dass die magnetischen Markierungen sich auf einem Magnetband befinden, welches das Messband (14) bzw. die Ringfläche (16) bildet bzw. mit dem Band (5) verbunden ist.

## Claims

1. Positioning device for cylinders without piston rods, which have a piston (3) guided in a cylinder body (1) in an axially movable manner and which can be acted on by a pressure medium on one or both sides, and an output slide (11) coupled to the piston (3) by means of coupling elements (5, 9) and if necessary guided along the cylinder body (1), characterised in that between the cylinder body (1) and the outlet slide (11) there is arranged a measuring instrument which emits measuring signals upon relative movement between the two, which measuring instrument has a measuring strip (13, 14; 24) fixed to the cylinder body (1), extending over the entire stroke path of the output slide, and carrying analog or digital longitudinal markings, which strip can be scanned by a sensor (15; 25) fixed to the output slide (11) and directly opposite the measuring strip (13, 14; 24), the sensor emitting sensor signals corresponding to the longitudinal markings moving relatively to it (Fig. 1, 3).

2. Positioning device according to claim 1, characterized in that the measuring strip (24) is located near guide or brake surfaces (21) for the output slide (11) on the cylinder body (1) (Fig. 3).

3. Positioning device according to claim 2, characterised in that the measuring strip (24) is located in a guide recess (20) of the one- or multi-part cylinder body (1) which extends parallel to the piston guide (2), holds the guide or brake surfaces (21), and can be covered outwardly by a cover band which can be removed from the output slide (11) (Fig. 3).

4. Positioning device according to claim 1, 2 or 3, characterised in that the measuring strip (24) is located on a plastics strip (13) which is inserted into a longitudinal groove of the cylinder body (1).

5. Positioning device for cylinders without piston rods, which have a piston (3) guided in a cylinder body (1) in an axially movable manner, and which can be acted on by a pressure medium on one or both sides, and an output slide (11) coupled to the piston (3) by means of coupling elements (5, 9) and if necessary guided along the cylinder body (1), wherein the coupling elements include a band (5) running over guide rollers (9) and joining the piston (3) to the output slide (11), characterised in that between the band (5) and the cylinder body (1) there is inserted a measuring instrument which emits measuring signals upon relative movement between the two, which instrument incorporates digital longitudinal markings arranged on the band (5) and a sensor (18, 19) fixed on the housing directly opposite the longitudinal markings and scanning them, whereby the sensor emits sensor signals as the longitudinal markings move relative to it (Fig. 2).

6. Positioning device according to claim 5, characterised in that the longitudinal marking consists of aperture markings of the band (5).

7. Positioning device for cylinders without piston rods, which have a piston (3) guided in a cylinder body (1) in an axially movable manner, and which can be acted on by a pressure medium on one or both sides, and an output slide (11) coupled to the piston (3) by means of coupling elements (5, 9) and if necessary guided along the cylinder body (1), wherein the coupling elements include a band (5) running over guide rollers (9) and joining the piston (3) to the output slide (11), characterised in that between at least one guide roller (9) and the cylinder body (1) there is inserted a measuring instrument emitting measuring signals upon rotary movement of the guide roller (9), which instrument includes an annular surface (16) arranged on the guide roller (9) or a measuring wheel fixedly connected to it, and a sensor fixed to the cylinder body (1) directly opposite the annular surface (16), whereby the annular surface (16) is provided with digital or analog markings arranged round it, which can be scanned by the sensor (18,19) which emits sensor signals as the markings move relative to it (Fig. 1).

8. Positioning device according to claim 7, characterised in that the markings of the guide roller (9) or of the measuring wheel are constructed mechanically as tooth-like projections.

9. Positioning device according to one of claims 1 to 4 or 7, characterised in that the measuring strip carrying the analog longitudinal markings or the annular surface carrying the analog markings is constructed as an electrical resistance which can be scanned by the measuring instrument reacting to changes in the resistance after the manner of a rheostat or potentiometer.

10. Positioning device according to one of claims 1 to 5 or 7, characterised in that the digital longitudinal or circular markings are constructed as magnetic or optical markings, to which a magnetically or optically working measuring instrument is assigned as appropriate.

11. Positioning device according to claim 10, characterised in that the magnetic markings are located on a magnetic strip which forms the measuring strip (14) or the annular surface (16) or is connected to the band (5).

## Revendications

1. Dispositif de positionnement pour des cylindres sans tige de piston, qui possèdent un piston (3) qui est guidé axialement dans un corps de cylindre ( 1 ) et qui est susceptible d'être chargé sur un côté ou sur ses deux côtés avec un milieu sous pression, ainsi qu'un chariot de prise de force (11) qui est accouplé à l'aide d'éléments d'accouplement (5, 9) au piston (2) et qui est éventuellement guidé de manière à se déplacer longitudinalement par rapport au corps de cylindre (1), caractérisé par le fait qu'entre le corps de cylindre (1 ) et le chariot de prise de force (11 ) est prévu un organe de mesure qui émet des signaux de mesure lors des déplacements relatifs entre ledit corps de cylindre et ledit chariot, lequel organe de mesure comporte un ruban de mesure (13, 14; 24) qui est monté de façon fixe sur le corps de cylindre (1 ), qui s'étend sur toute la course du chariot de prise de force et qui porte des repères longitudinaux analogiques ou numériques, lequel ruban de mesure est susceptible d'être détecté par un détecteur (15; 25) qui est monté de façon fixe sur le chariot de prise de force (11) et qui est disposé directement en face du ruban de mesure (13, 14; 24), lequel détecteur (15; 25) émet, en fonction des repères longitudinaux qui se déplacent par rapport à lui, des signaux de détection (figures 1, 3).

2. Dispositif de positionnement selon la revendication 1, caractérisé par le fait que le ruban de mesure (24) se trouve près de sa face de guidage ou de freinage (21 ) pour le chariot de prise de force (11), sur le corps de cylindre (1) (figure 3).

3. Dispositif de positionnement selon la revendication 2, caractérisé par le fait que le ruban de mesure (24) se trouve dans une ouverture de guidage (20) du corps de cylindre (1) qui est réalisé d'une seule ou de plusieurs pièces, qui s'étend parallèlement du guidage de piston (2), qui reçoit les surfaces de guidage ou de freinage (21) et qui est susceptible d'être recouverte par rapport à l'extérieur à l'aide d'un ruban de couverture qui est susceptible d'être soulevé par le chariot de prise de force (11) (figure 3).

4. Dispositif de positionnement selon la revendication 1, 2 ou 3, caractérisé par le fait que le ruban de mesure (24) se trouve sur une réglette en matière plastique (13) et qui est montée dans une gorge longitudinale du corps de cylindre (1).

5. Dispositif de positionnement pour des cylindres sans tige de piston, qui comportent un piston (3) qui est guidé axialement dans un corps de cylindre ( 1 ) et qui est susceptible d'être chargé sur un ou sur deux côtés avec un milieu sous pression, ainsi qu'un chariot de prise de force (11) qui est accouplé, par l'intermédiaire d'organes d'accouplement (5, 9), avec le piston (3) et qui est éventuellement guidé le long du corps de cylindre (1), du type dans lequel les organes d'accouplement comprennent un ruban qui passe sur des galets de renvoi (9) et qui relie le piston (3) avec le chariot de prise de force (11), caractérisé par le fait qu'entre le ruban (5) et le corps de cylindre (1) est monté un organe de mesure qui émet des signaux de mesure lors de déplacements relatifs entre le ruban et le corps de cylindre, ledit organe de mesure comportant des repères longitudinaux numériques disposés sur le ruban (5) ainsi qu'un détecteur (18, 19) qui est solidaire du carter qui se situe directement en face des repères longitudinaux et qui détecte ceux-ci, ledit détecteur émettant des signaux de détection en fonction des repères longitudinaux qui se déplacent relativement par rapport à lui (figure 2).

6. Dispositif de positionnement selon la revendication 5, caractérisé par le fait que les repères longitudinaux sont réalisés sous la forme de repères à trous du ruban (5).

7. Dispositif de positionnement pour des cylindres sans tige de piston, qui comportent un piston (3) qui est guidé axialement dans un corps de cylindre ( 1 ) et qui est susceptible d'être chargé sur un ou sur deux côtés avec un milieu sous pression, ainsi qu'un chariot de prise de force (11) qui est accouplé, par l'intermédiaire d'organes d'accouplement (5, 9), avec le piston (3) et qui est éventuellement guidé le long du corps de cylindre (1 du type dans lequel les organes d'accouplement comprennent un ruban qui passe sur des galets de renvoi (9) et qui relient le piston (3) avec le chariot de prise de force (11), caractérisé par le faitqu'entre au moins un galet de renvoi (9) et le corps de cylindre (1) est monté un organe de mesure qui émet des signaux de mesure lors de mouvements de rotation du galet de renvoi (9), ledit organe de mesure comprenant une surface annulaire (16) disposée sur le galat de renvoi (9) ou sur une roue de mesure qui est solidaire en rotation dudit galet de renvoi, ainsi qu'un détecteur qui est monté fixe sur le corps de cylindre (1) et directement en face de la surface annulaire (16), la réalisation étant telle que la surface annulaire (16) est pourvue de repères numériques ou analogiques qui se déplacent avec celle-ci, de façon à être détecté par le détecteur (18, 19), celui-ci émettant des signaux de détection en fonction des repères qui se déplacent par rapport à lui.

8. Dispositif de positionnement selon la revendication 7, caractérisé par le fait que les repères du galet de renvoi (9) ou de la roue de mesure, sont réalisés sous la forme d'appendice mécanique à la manière d'une denture.

9. Dispositif de positionnement selon l'une des revendications 1 à 4 ou 7, caractérisé par le fait que le ruban de mesure qui porte les repères analogiques longitudinaux ou la surface annulaire qui porte les repères analogiques, est réalisé sous la forme d'une résistance électrique qui peut être détectée ou palpée, à la manière d'un rhéostat ou d'un potentiomètre, par l'organe de mesure qui répond à des variations de la résistance.

10. Dispositif de positionnement suivant l'une des revendications 1 à 5 ou 7, caractérisé par le fait que les repères numériques longitudinaux ou les repères qui sont disposés de façon à tourner, sont réalisés sous la forme de repères magnétiques ou optiques, auxquelles est associé un organe de mesure correspondant, qui agit par voie magnétique ou optique.

11. Dispositif de positionnement selon la revendication 10, caractérisé par le fait que les repères magnétiques sont prévus sur une bande magnétique qui constitue le ruban de mesure (14) ou la surface annulaire (16), ou qui est reliée au ruban (5).
